# EUROPÄISCHE PATENTSCHRIFT

(11) **EP 2 254 824 B1**
(45) Veröffentlichungstag und Bekanntmachung des Hinweises auf die Patenterteilung: **07.10.2015**
(21) Anmeldenummer: 09713250.0
(22) Anmeldetag: 05.02.2009
(51) Int. Cl.: B67C 3/22, B67C 7/00

(54) **FÜLLMASCHINE SOWIE VERFAHREN ZUM FÜLLEN VON BEHÄLTERN**
FILLING MACHINE AND METHOD FOR FILLING CONTAINERS
MACHINE DE REMPLISSAGE ET PROCÉDÉ POUR REMPLIR DES RÉCIPIENTS

(30) Priorität: 19.02.2008 DE 102008010080
(43) Veröffentlichungstag der Anmeldung: 01.12.2010
(73) Patentinhaber: KHS GmbH, 44143 Dortmund (DE)
(72) Erfinder: TILL, Volker, 65719 Hofheim am Taunus (DE); WILHELM, Lothar, 67784 Karben (DE); EVERS, Hartmut, 55545 Bad Kreuznach (DE); STIENEN, Thomas, 59425 Unna (DE)
(86) Internationale Anmeldenummer: PCT/EP2009/000779
(87) Internationale Veröffentlichungsnummer: WO 2009/103424

(56) Entgegenhaltungen:
- DE-C1- 19 835 369
- DE-U1-202005 002 470
- US-A1- 2006 086 410

## Beschreibung

Die Erfindung bezieht sich auf eine Füllmaschine gemäß Oberbegriff Patentanspruch 1, und wie aus der DE 198 35 369 C1 bekannt, sowie auf ein Verfahren.

Füllmaschinen zum Füllen von Behältern, wie Flaschen, Dosen usw. sind in unterschiedlichen Ausführungen bekannt. Bekannt sind insbesondere auch Füllmaschinen umlaufender Bauart, bel denen am Umfang eines um eine vertikale Maschinenachse umlaufend angetriebenen Rotors eine Vielzahl von Füllstellen gebildet sind, an denen das Füllen der Behälter während der Drehbewegung des Rotors zwischen einem Behältereinlauf und einem Behälterauslauf erfolgt.

Für eine verbesserte Hygiene wird in der DE 198 35 389 C1 vorgeschlagen, alle Aggregate inklusive des Füllers, in eine tragende Decke mit geschlossenen Seitenwänden einzubauen, so dass der Bodenbereich begehbar und leicht zu reinigen ist. Die Lager der jeweiligen drehenden Achsen, sind direkt in die Decke eingefügt, welche die Aggregate trägt.

Diese im Prinzip funktionierende Vorrichtung löst das Hygieneproblem recht gut, hat aber wegen der vollständigen Einhausung Nachteile, was die Zugangsmöglichkeit und Reinigungsmöglichkeit betrifft, weiterhin ist sie konstruktiv recht aufwändig.

Aufgabe der Erfindung ist es, eine Füllmaschine umlaufender Bauart aufzuzeigen, die eine hohe Zugänglichkeit für Wartungs- und Reinigungszwecke ermöglicht. Zur Lösung dieser Aufgabe ist eine Füllmaschine entsprechend dem Patentanspruch 1 ausgebildet. Ein Verfahren ist Gegenstand des Patentanspruches 8.

Eine Besonderheit der erfindungsgemäßen Füllmaschine besteht darin, dass sie unterhalb der Füllstellen bzw. unterhalb der Bewegungsbahn, auf der die an dem umlaufenden Transportelement, beispielsweise Rotor vorgesehenen Füllstellen bei angetriebenem Transportelement umlaufen, bodenfrei oder im Wesentlichen bodenfrel ausgebildet ist.

"Bodenfrei" bedeutet dabei im Sinne der Erfindung, dass zumindest unterhalb der Füllstellen keine oder im Wesentlichen keine weiteren Elemente der Füllmaschine, insbesondere auch keine flächigen Elemente oder Bauteile vorgesehen sind, an denen herabfallende oder herabtropfende Flüssigkeiten anhaften und sich dadurch möglicherweise Keimnester oder Keimherde bilden könnten. Vielmehr ist der Raum unterhalb der Füllmaschine zumindest unterhalb der Füllstellen und deren Bewegungsbahn für Reinigungs- und Wartungszwecke optimal zugänglich. Hierdurch besteht auch die Möglichkeit, den Raum unterhalb der Füllstellen und den dortigen Boden beispielsweise einer Halle, in der die Füllmaschine aufgestellt ist, problemlos sauber und keimfrei zu halten, beispielsweise auch durch eine automatische oder technische Reinigung z.B. in der Form, dass dieser Boden regelmäßig und ohne eine Unterbrechung der Produktion bzw. des Füllprozesses abgeschwemmt wird.

Die erfindungsgemäße Füllmaschine eignet sich insbesondere zum Abfüllen von hygienisch sehr schwierigen Medien oder Produkten bzw. von mikrobiologisch empfindlichen Medien oder Produkten, wie z.B. von Milch, Milchprodukten, milch- und/oder eiweißhaltigen Produkten oder von mikrobiologisch empfindlichen Getränken. Die erfindungsgemäße Füllmaschine eignet sich insbesondere zum Abfüllen von Produkten in flüssiger oder pastöser Form.

Weiterbildungen, Vorteile und Anwendungsmöglichkeiten der Erfindung ergeben sich auch aus der nachfolgenden Beschreibung von Ausführungsbeispielen und aus den Figuren. Die Erfindung wird im Folgenden anhand der Figuren an einem Ausführungsbeispiel näher erläutert. Es zeigen:
Fig. 1 in perspektivischer Darstellung und in einer Ansicht von oben eine als Füllmaschine ausgebildete Vorrichtung zum Füllen von Flaschen mit einem flüssigen Füllgut.
Fig. 2 in schematischer, perspektivischer Darstellung die Füllmaschine der Figur 1 in einer Ansicht von unten;
Fig. 3 in einer Darstellung wie Fig. 2 eine weitere Ausführung der erfindungsgemäßen Füllmaschine.

Die in den Figuren allgemein mit 1 bezeichnete Füllmaschine dient zum Füllen von Behältern in Form von Flaschen 2 mit einem flüssigen Füllgut, beispielsweise mit hygienisch sehr schwierigen Medien oder Produkten bzw. mit mikrobiologisch empfindlichen Medien oder Produkten, wie z.B. Milch, Milchprodukte, milch- und/oder eiweißhaltige Produkte oder mikrobiologisch empfindliche Getränke.

Die Füllmaschine 1 umfasst u.a. einen um eine vertikale Maschinenachse MA in Richtung des Pfeils A umlaufend antreibbaren Rotor 3, der bei der dargestellten Ausführungsform speichenradartig ausgebildet ist, und zwar u.a. mit einem äußeren ringartigen Rotorelement 4, mit einem innen liegenden, narbenartigen Rotorelement 5 sowie mit mehreren, die Rotorelemente 4 und 5 miteinander verbindenden speichenartigen Rotorabschnitten 6. Am äußeren Rotorelement 4 sind in gleichmäßigen Winkelabständen um die Maschinenachse MA verteilt Füllstellen 7 mit jeweils einem Füllelement 8 und einem unter dem Füllelement angeordneten Behälterträger 9 vorgesehen, mit der die jeweils zu füllende Flasche 2 während des Füllprozesses gegen das zugehörige Füllelement 8 angehoben wird.

Mit 10 ist ein Behälter- bzw. Flascheneinlauf bezeichnet, der in bekannter Weise aus einer Einteilschnecke 12 und einem Transportstern 11 besteht und über den die über einen äußeren Transporteur 13 in Richtung des Pfeils B zugeführten leeren Flaschen 2 jeweils einzeln an eine Füllstelle 7 übergeben werden.

Mit 14 ist ein Behälter- oder Flaschenauslauf bezeichnet, der in bekannter Weise aus einem Transportstern 15 besteht und über den die gefüllten, von der jeweiligen Füllstelle 7 abgenommenen Flaschen 2 an einen äußeren Transporteur 16 zum Abführen der gefüllten Flaschen in Richtung des Pfeils C weitergeleitet werden.

Die Füllmaschine 1 ist im Bereich ihres Behältereinlaufs 10 und Behälterauslaufs 14 jeweils vortischfrei ausgeführt, und zwar in der Weise, dass für den Behältereinlauf 10 und dem Behälterauslauf 14 jeweils lediglich ein zentraler Standfuß 10.1 bzw. 14.1 zur vertikalen Lastabstützung vorgesehen ist, ansonsten der Raum unterhalb des Behältereinlaufs und des Behälterauslaufs 14 ohne Behinderung durch Funktionselemente leicht zugänglich ist, und zwar nicht nur für Reparatur- und Wartungszwecke, sondern insbesondere auch für Reinigungs- und Desinfektionszwecke. Die Transportsterne 11 und 15 sind hierfür jeweils so ausgebildet, dass in ihnen die Flaschen 2 durch geeignete Mittel, beispielsweise durch Klemmen gehalten sind.

Auf dem äußeren Rotorelement 4 sind weiterhin zwei für sämtliche Füllstellen 7 bzw. deren Füllelemente 8 gemeinsame Ringkessel 17 und 18 vorgesehen, von denen während des Betriebs der Füllmaschine 1 wenigstens ein Ringkessel mit einem flüssigen Füllgut gefüllt ist.

Die beiden Ringkessel 17 und 18 sind konzentrisch zueinander und konzentrisch zur Achse MA angeordnet, wobei der Ringkessel 17 den Ringkessel 18 umschließt. Beide Ringkessel 17 und 18 sind über geeignete Mittel, beispielsweise über Stege miteinander verbunden und sind Bestandteil des äußeren ringförmigen Rotorelementes 4, und zwar zusammen mit einem unterhalb des äußeren Ringkessels 17 vorgesehenen Ring 19, an welchem insbesondere die Behälterträger 9 bzw. deren Führungen angebracht sind und welcher mit dem darüber liegenden Ringkessel 17 in geeigneter Weise verbunden ist.

Durch die Ringkessel 17 und 18 mit ihrem rohrförmigen Querschnitt wird für den Rotor 3 trotz eines reduzierten Massengewichtes die erforderliche hohe Stabilität erzielt. Am Rotor 3 sind auch weitere Funktionselemente vorgesehen, beispielsweise mehrere Steuereinrichtungen 20 zum Steuern der Füllelemente usw.

Eine Besonderheit der Füllmaschine 1 besteht darin, dass der Rotor 3 mit seinem innenliegenden, narbenartigen Rotorelement 5 mit einer zentralen Lagerung, d.h. an einer zentralen Führungs- und/Lagersäule 21 um die vertikale Maschinenachse MA drehbar gelagert ist, und zwar mit einer Lageranordnung unter Verwendung mehrerer Lager (Radiallager und Axiallager), deren Durchmesser wesentlich kleiner ist als der Außendurchmesser des Rotors 3. Durch diese zentrale Lagerung des Rotors 3 an der Führungs- und/Lagersäule 21 ist die bei Füllmaschinen umlaufender Bauart übliche und sehr teuere Kugeldrehverbindung zur Lagerung des Rotors 3 vermieden. Insbesondere ergeben sich durch die zentrale Lagerung des Rotors 3 an der Führungs- und/Lagersäule 21 aber wesentliche Vorteile hinsichtlich Reinigung und Hygiene, da bis auf den von der Führungs- und/Lagersäule 21 eingenommenen Raum der gesamte Raum unterhalb des Rotors 3 zumindest weitestgehend frei zugänglich ist, und zwar nicht nur für Reparatur und Wartung, sondern auch für Reinigungszwecke.

Die Führungs- und/Lagersäule 21 steht mit einem sich kegelförmig verbreiternden Säulenfuß 22 auf dem Boden auf und ist dort zum Ausrichten der Füllmaschine 1 mit einer Vielzahl von höhenverstellbaren Standfüßen 23 versehen.

Am Säulenfuß 22 ist ein radial von der Führungs- und/Lagersäule 21 wegstehender, im Wesentlichen dreieckförmiger Tragrahmen 24 befestigt, der mit seinen in einer gemeinsamen horizontalen oder im Wesentlichen horizontalen Ebene angeordneten stangenartigen Rahmenelementen oder Streben 24.1 die Stützen 10.1 und 14.1 und damit auch den Behältereinlauf 10 und dem Behälterauslauf 14 mit der Führungs- und/Lagersäule 21 verbindet.

Die Führungs- und/Lagersäule 21 steht mit einem Säulenabschnitt 25 über das narbenartige Rotorelement 5 bzw. über die zentrale Lagerung des Rotors 3 vor. An dem Säulenabschnitt 25 ist eine kreisscheibenförmige Platte 26 befestigt die Bestandteil des äußeren Halte- und Stützrahmens 27 ist. Letzterer besteht aus mehreren, d.h. bei der dargestellten Ausführungsform aus sechs jeweils aus einem Rohrprofil aus Edelstahl hergestellten bügelförmigen Rahmenelementen 28, und zwar jeweils mit einem kürzeren Bügelabschnitt 28.1, einem längeren Bügelabschnitt 28.2 und einem diese Bügelabschnitte verbindenden Jochabschnitte 28.3.

Die Rahmenelemente 28 sind in gleichmäßigen Winkelabständen um die Maschinenachse MA und mit ihren Bügelabschnitten 28.1, 28.2 und dem Jochabschnitt 28.3 jeweils in einer Ebene radial zu der Maschinenachse MA liegend derart vorgesehen, dass jedes Bügelelement 28 den Rotor 3 bzw. das äußeren Rotorelement 4 mit Abstand übergreift, die Bügelabschnitte 28.1 von oben her an die Platte 26 herangeführt und mit ihren freien Enden in geeigneter Weise, beispielsweise Verschweißen mit der Oberseite dieser Platte verbunden sind, während die Bügelabschnitte 28.2 bezogen auf die Maschinenachse MA radial außenliegend mit ihrem freien Ende über höhenverstellbare Standfüße 29 auf dem Boden bzw. Untergrund aufstehen. Über Ringsegmente 30, die ebenfalls aus Rohrprofil aus Edelstahl gefertigt und die sich zu einer die Maschinenachse MA konzentrisch umschließenden Ringstruktur ergänzen, sind die einzelnen Rahmenelemente 28 an den Bügelabschnitten 28.2 miteinander verbunden. Bei der dargestellten Ausführungsform sind die Ringsegmente 30 in einer Ebene angeordnet, die etwa dem Niveau der Oberseite der Ringkessel 17 und 18 entspricht.

Auf der Anschlussplatte 26 des Halte- und Stützrahmens 27 sind beispielsweise weitere Funktionselemente montiert, z.B. ein Antrieb 31 zur Erzeugung der Drehbewegung des Rotors 3.

Durch die Ausbildung des Stützrahmes 27 mit den aus einem Rohrprofil bestehenden Bügelelementen 28 ist es auch möglich, sämtliche Versorgungs- und/oder Steuerleitungen, die von außen her in die Mitte der Füllmaschine 1 führen, in einem oder aber mehreren Rahmenelementen 28 zu verlegen, sodass frei liegende Leitungen oder Kabel sowie auch Kabeldurchführungen und Halterungen vermieden sind.

Ein wesentlicher Vorteil der Füllmaschine 1 besteht darin, dass die Funktionselemente dieser Füllmaschine 1, aber insbesondere auch der Raum unterhalb des Rotors sowie unterhalb des Behältereinlaufs 10 und des Behälterauslaufs 14 zumindest weitestgehend frei zugänglich ist und insbesondere auch unterhalb der Füllstellen 7 allenfalls mit Ausnahme der Streben 24.1 des Trag- und Verbindungsrahmens 24 keine weiteren Bauteile angeordnet sind. Hierdurch ergibt sich eine optimale Zugänglichkeit für Reinigungs- und/oder Wartungszwecken.

Speziell der Boden unterhalb der Füllmaschine somit sehr leicht zu reinigen, auch technisch bzw. automatisch, d.h. der Boden kann z.B. regelmäßig und ohne eine Unterbrechung der Produktion abgeschwemmt werden. Durch das Fehlen von Bauteilen oder Baugruppen unterhalb der Füllstellen ist auch erreicht, dass eventuell herabfallende oder herabtropfende Flüssigkeiten sich nicht an Bauteilen anhaften und dort z.B. Keimnester bzw. Bereiche für eine Verkeimung bilden können. Trotz des im Vergleich zum Durchmesser des Rotors 3 sehr viel kleineren Durchmessers, den der Säulenfuß 22 aufweist, trotz des Umstandes, dass die Führungs- und/Lagersäule 21 lediglich auf dem Untergrund aufsteht und keineswegs im Untergrund verankert ist, und trotz der Bodenfreiheit und Vermeidung von Bauteilen und Baugruppen unterhalb der Füllstellen weist die Füllmaschine 1 durch den Halte- und Stützrahmen 27 die erforderliche Stabilität und Standfestigkeit auf.

Die Figur 3 zeigt eine Füllmaschine 1a, die sich von der Füllmaschine 1 im Wesentlichen nur dadurch unterscheidet, dass die zentrale Lagerung des Rotors 3 bzw. die Führungs- und/oder Lagersäule 21 und damit die gesamte Konstruktion der Füllmaschine 1a an dem Halte- und Stützrahmen 27 hängend gehalten ist, d.h. die zentrale Führungs- und/oder Lagersäule 21 nicht auf dem Untergrund abgestützt ist. Da bei dieser Ausführungsform der Säulenfuß 22 fehlt, ist auch der Trag- und Verbindungsrahmen 24 nicht vorgesehen, sondern anstelle dieses Rahmens sind Streben 23 vorhanden, die die Standfüße 10.1 und 14.1 jeweils untereinander sowie mit benachbarten Bügelabschnitten 28.2 verbinden.

Vorstehend wurde davon ausgegangen, dass die Füllmaschine 1 bzw. 1 a zum Füllen von Flaschen 2 mit einem flüssigen Füllgut dient. Selbstverständlich kann die Füllmaschine auch zum Füllen von Behältern mit anderen Produkten, beispielsweise mit pastösen oder cremeartigen Produkten eingesetzt werden.

### Bezugszeichenliste

- 1, 1a: Füllmaschine
- 2: Flasche
- 3: Rotor
- 4, 5: Rotorelement
- 6: speichenartige Rotorabschnitte
- 7: Füllstelle
- 8: Füllelement
- 9: Behälterträger
- 10: Behältereinlauf
- 10.1: Standfuß

- 11: Transportstern
- 12: Einteilschnecke
- 13: äußerer Transporteur
- 14: Behälterauslauf
- 14.1: Standfuß
- 15: Transportstern
- 16: äußerer Transporteur
- 17, 18: Ringkessel
- 19: Tragring
- 20: Steuereinrichtung

- 21: Führungs- und/Lagersäule
- 22: Säulenfuß
- 23: höhenverstellbare Fußelemente
- 24: Trag- oder Verbindungsrahmen
- 24.1: Rahmenelement oder -strebe
- 25: Säulenabschnitt
- 26: Platte
- 27: Halte- und Stützrahmen
- 28: bügelförmiges Rahmenelement
- 28.1, 28.2: Bügelabschnitt
- 28.3: Jochabschnitt
- 29: höhenverstellbares Fußelement
- 30: Ringsegment
- 31: Antrieb

- A: Drehrichtung des Rotors 3
- B: Transportrichtung des äußeren Transporteurs 13
- C: Transportrichtung des äußeren Transporteurs 16
- MA: vertikale Maschinenachse

## Patentansprüche

1. Füllmaschine zum Füllen von Behältern (2) mit einem Füllgut, mit einem um eine vertikale Maschinenachse (MA) umlaufend antreibbaren Rotor (3) und mit mehreren am Umfang des Rotors (3) gebildeten Füllstellen (7), denen die zu füllenden Behälter (2) jeweils über einen Behältereinlauf (10) zugeführt und von denen die gefüllten Behälter (2) an einem Behälterauslauf (14) abgenommen werden, aufweisend einen Halte- und Stützrahmen (27) für den Rotor (3) bzw. eine Rotorlagerung, wobei die Füllmaschine (1) unterhalb der Füllstellen (7) bzw. unterhalb der Bewegungsbahn, auf der sich die Füllstellen (7) bei umlaufenden Rotor (3) bewegen, bodenfrei ausgebildet ist, wobei der Rotor (3) bzw. dessen zentrale Rotorlagerung am Halte- und Stützrahmen (27) hängend gehalten ist, **dadurch gekennzeichnet, dass** der Halte- und Stützrahmen (27) den Rotor (3) an seiner Oberseite übergreifend ausgebildet ist, wobei der Halte- und Stützrahmen (27) mehrere den Rotor (3) übergreifende bügelförmige Rahmenelemente (28) aufweist, die mit innen liegenden Bügelabschnitten (28.1) mit der Rotorlagerung verbunden sind und mit radial außen liegenden Bügelabschnitten (28.2) Standfüße des Halte- und Stützrahmens (27) bilden.

2. Füllmaschine nach Anspruch 1, **dadurch gekennzeichnet, dass** die bügelförmige Rahmenelemente (28) in Ebenen radial zur Maschinenachse (MA) angeordnet sind.

3. Füllmaschine nach einem der vorhergehenden Ansprüche, **dadurch gekennzeichnet, dass** sie auch im Bereich des Behältereinlaufs (10) und/oder Behälterauslaufs (14) bodenfrei ausgebildet ist.

4. Füllmaschine nach Anspruch 3, **dadurch gekennzeichnet, dass** der Behältereinlauf (10) und/oder der Behälterauslauf (14) bzw. dessen Funktionselemente über eine Stange oder Strebe (24.1) miteinander verbunden sind.

5. Füllmaschine nach einem der vorhergehenden Ansprüche, **dadurch gekennzeichnet, dass** eine zentrale Führungs- und/oder Lagersäule (21) des Rotors (3) zum Abstützen auf einem Boden oder Untergrund ausgebildet ist, und dass der Halte- und Stützrahmen zur zusätzlichen Stabilisierung und Abstützung der zentralen Führungs- und/oder Lagersäule (21) dient.

6. Füllmaschine nach einem der vorhergehenden Ansprüche, **dadurch gekennzeichnet, dass** der Halte- und Stützrahmen (27) an einem den Rotor (3) umgebenden Bereich Stützfüße (28.2, 29) zum Aufstellen auf einem Boden oder Untergrund bildet.

7. Füllmaschine nach einem der vorhergehenden Ansprüche, **dadurch gekennzeichnet, dass** der Rotor (3) speichenradartig mit wenigstens einem äußeren ringartigen Rotorelement (4) und mit einem innen liegenden, narbenartigen Rotorelement (5) zur Rotorlagerung ausgebildet ist.

8. Verfahren zum Füllen von Behältern, beispielsweise von Flaschen (2) mit einem fluiden oder pastösen Medium oder Füllgut, **gekennzeichnet durch** die Verwendung einer Füllmaschine nach einem der vorhergehenden Ansprüche.

## Claims

1. Filling machine for filling containers (2) with a filling material, comprising a rotor (3) that can be rotatably driven about a vertical machine axis (MA) and several filling sites (7) provided on the periphery of the rotor (3), to which the containers (2) to be filled are guided in each case via a container intake device (10) and from which the filled containers (2) are removed at a container outlet device (14), comprising a holding and support frame (27) for the rotor (3) or a rotor bearing point, wherein the filling machine (1) is embodied in an off-floor manner below the filling sites (7) or below the displacement path on which the filling sites (7) displace when the rotor (3) rotates, wherein the rotor (3) or its central rotor bearing point is retained suspended at the holding and support frame (27), **characterised in that** the holding and support frame (27) is embodied engaging over the rotor (3) on its upper side, wherein the holding and support frame (27) comprises a plurality of bow-shaped frame elements (28) engaging over the rotor (3), which are connected to the rotor bearing point by bow sections (28.1) lying inwards and to the standing feet of the holding and support frame (27) by radial bow sections (28.2) lying outwards.

2. Filling machine according to claim 1, **characterised in that** the bow-shaped frame elements (28) are arranged in planes radial to the machine axis (MA).

3. Filling machine according to any one of the preceding claims, **characterised in that** it is also embodied as off-floor in the region of the container intake device (10) and/or the container outlet device (14).

4. Filling machine according to claim 3, **characterised in that** the container intake device (10) and/or the container outlet device (14) or its function elements respectively are connected to one another by means of a bar or brace (24.1).

5. Filling machine according to any one of the preceding claims, **characterised in that** a central guiding and/or bearing column (21) of the rotor (3) is embodied such as to provide support on a floor or a substrate, and that the holding and support frame serves to provide additional stabilization and support to the central guiding and/or bearing column (21).

6. Filling machine according to any one of the preceding claims, **characterised in that** the holding and support frame (27) embodies, in a region surrounding the rotor (3), support feet (28.2, 29) for setting up on a floor or substrate.

7. Filling machine according to any one of the preceding claims, **characterised in that** the rotor (3) is embodied in the form of a spoked wheel, with at least one outer annular rotor element (4) and with one hub-type rotor element (5) lying inwards to serve as a bearing point for the rotor.

8. Method for filling containers, for example bottles (2) with a fluid or paste-like medium or filling material, **characterised by** the use of a filling machine according to one of the preceding claims.

## Revendications

1. Machine de remplissage servant à remplir des contenants (2) d'un produit de remplissage, comprenant un rotor (3) pouvant être entraîné en rotation autour d'un axe de machine (MA) vertical et plusieurs postes de remplissage (7) formés au niveau de la périphérie du rotor (3), auxquels les contenants (2) à remplir sont amenés respectivement par l'intermédiaire d'une arrivée de contenant (10) et desquels les contenants (2) remplis sont évacués au niveau d'une sortie de contenant (14), présentant un châssis de maintien et de soutien (27) pour le rotor (3) ou un support de rotor, sachant que la machine de remplissage (1) est réalisée sans fond en dessous des postes de remplissage (7) ou en dessous de la voie de déplacement, sur laquelle les postes de remplissage (7) se déplacent lorsque le rotor (3) tourne, sachant que le rotor (3) ou le support de rotor central de celui-ci est maintenu en suspension au niveau du châssis de maintien et de soutien (27), **caractérisée en ce que** le châssis de maintien et de soutien (27) est réalisé de manière à recouvrir le rotor (3) au niveau de sa face supérieure, sachant que le châssis de maintien et de soutien (27) présente plusieurs éléments de châssis (28) en forme d'arc recouvrant le rotor (3), lesquels sont reliés au support de rotor par des sections d'étrier (28.1) situées à l'intérieur et forment avec des sections d'étrier (28.2) situées radialement à l'extérieur des pieds de support du châssis de maintien et de soutien (27).

2. Machine de remplissage selon la revendication 1, **caractérisée en ce que** les éléments de châssis (28) en forme d'arc sont disposés dans des plans de manière radiale par rapport à l'axe de machine (MA).

3. Machine de remplissage selon l'une quelconque des revendications précédentes, **caractérisée en ce qu'**elle est réalisée sans fond également dans la zone de l'arrivée de contenant (10) et/ou de la sortie de contenant (14).

4. Machine de remplissage selon la revendication 3, **caractérisée en ce que** l'arrivée de contenant (10) et/ou la sortie de contenant (14) ou les éléments fonctionnels de ceux-ci sont reliés les uns aux autres par l'intermédiaire d'une barre ou d'entretoises (24.1).

5. Machine de remplissage selon l'une quelconque des revendications précédentes, **caractérisée en ce qu'**une colonne de guidage et/ou formant palier (21) centrale du rotor (3) est réalisée pour venir en appui sur un sol ou un sous-sol, et **en ce que** le châssis de maintien et de soutien sert à stabiliser et à soutenir de manière supplémentaire la colonne de guidage et/ou formant palier (21) centrale.

6. Machine de remplissage selon l'une quelconque des revendications précédentes, **caractérisée en ce que** le châssis de maintien et de soutien (27) forme, au niveau d'une zone entourant le rotor (3), des pieds d'appui (28.2, 29) pour prendre appui sur un sol ou un sous-sol.

7. Machine de remplissage selon l'une quelconque des revendications précédentes, **caractérisée en ce que** le rotor (3) est réalisé à la manière d'une roue à rayons avec au moins un élément de rotor (4) extérieur de type annulaire et avec un élément de rotor (5) situé à l'intérieur de type moyeu servant au support de rotor.

8. Procédé servant à remplir des contenants, par exemple des bouteilles (2), d'un milieu fluide ou pâteux ou d'un produit de remplissage, **caractérisé par** l'utilisation d'une machine de remplissage selon l'une quelconque des revendications précédentes.
